# FASCICULE DE BREVET EUROPEEN

(11) **EP 2 520 733 B1**
(45) Date de publication et mention de la délivrance du brevet: **20.11.2013**
(21) Numéro de dépôt: 12166359.5
(22) Date de dépôt: 02.05.2012
(51) Int. Cl.: E04D 13/072

(54) **Ensemble de fixation de gouttière, toit avec cet ensemble et utilisation correspondants**
Dachrinnenbefestigungssystem, Dach mit dem Dachbefestigungssystem und entsprechende Anwendung
Gutter attachment assembly, roof with the gutter attachment and use thereof

(30) Priorité: 02.05.2011 FR 1153739
(43) Date de publication de la demande: 07.11.2012
(73) Titulaire: Innovax, 08700 Gespunsart (FR)
(72) Inventeur: De Saint Gilles, Jacques, 08000 Charleville-Mezieres (FR); Salvan, Didier, 12300 Livinhac Le Haut (FR)
(74) Mandataire: Jacobson, Claude

(56) Documents cités:
- EP-A1- 1 087 072
- BE-A- 643 198
- FR-A- 1 548 560
- FR-A1- 2 416 316
- FR-A1- 2 906 283

## Description

La présente invention concerne un ensemble de fixation selon le préambule de la revendication 1.

On connaît de l'état de la technique des ensembles de fixation pour gouttière comprenant un porte-gouttière ayant deux ailes. Les deux ailes sont habituellement des éléments séparés et serrées l'une à l'autre au moyen d'une vis afin de fixer l'ensemble de fixation au toit.

Ces ensembles sont d'une part coûteux et nécessitent un temps important pour la fixation.

L'invention a pour but de proposer un ensemble de fixation pour gouttière qui soit plus économique.

Un autre but de l'invention est de proposer un ensemble de fixation pour gouttière qui permette une fixation simple et rapide de l'ensemble sur un toit, et ceci si possible en limitant ou évitant l'usure ou l'endommagement du toit.

A cet effet, l'invention a pour objet un ensemble de fixation ayant les caractéristiques de la revendication 1.

Selon des modes particuliers de réalisation, l'invention peut comporter l'une ou plusieurs des caractéristiques énoncées dans les revendications dépendantes.

L'invention a également pour objet un toit comportant un élément de toit et un crochet de gouttière, **caractérisé en ce que** le crochet de gouttière est fixé à l'élément de toit par l'intermédiaire d'un ensemble de fixation tel que décrit ci-dessus.

L'invention a également pour objet l'utilisation de l'ensemble de fixation tel que décrit ci-dessus, comprenant l'étape : amener l'ensemble de fixation dans un état de serrage de l'élément de couverture par une poussée sur la surface d'actionnement qui déplace la surface d'actionnement en translation vers le coté ouvert (CO) ou un chant libre.

L'invention sera mieux comprise à la lecture de la description qui va suivre, donnée uniquement à titre d'exemple et faite en se référant aux dessins annexés, dont seulement les figures 5-8 montrent l'invention. sur lesquels :
- la figure 1 est une vue schématique de côté d'un toit comportant un élément de toit, d'un crochet de gouttière ainsi que d'un premier mode de réalisation d'un ensemble de fixation ;
- la figure 2 est une vue analogue à celle de la figure 1 d'un toit et d'un ensemble de fixation selon un deuxième mode de réalisation, le crochet de gouttière étant omis;
- la figure 3 montre l'ensemble de fixation de la figure 2 et une agrafe d'imperdabilité ;
- la figure 4 montre les éléments de la figure 2, l'ensemble de fixation étant un ensemble selon un troisième mode de réalisation ;
- les figures 5 et 6 montrent la réalisation de l'ensemble de fixation, selon l'invention et
- les figures 7 et 8 montrent des variantes de l'élément de pince de l'invention.

Sur la figure 1 est montré un toit 2 comportant un élément de support 4 et un crochet de gouttière 6. La figure 1 montre également un ensemble de fixation, désigné par la référence générale 8, adapté pour fixer le crochet de gouttière 6 à l'élément de couverture 4.

L'élément de couverture 4 est constitué, par exemple, d'un élément de toit, telle qu'une plaque ondulé en alliage à base de ciment. En variante, l'élément de couverture 4 peut être un élément de couverture tel qu'une tôle de type « bac acier », ou une plaque en matériau plastique composite.

L'élément de couverture 4 comporte un chant 4A libre.

L'ensemble de fixation 8 comporte un porte-gouttière 10 ayant une portion de profil 12 adaptée pour porter le crochet de la gouttière 6.. Le porte-gouttière 10 comporte également une portion d'engagement 14 dans laquelle peut s'engager l'élément de support 4.

L'ensemble de fixation 8 comprend également un élément de serrage 16 adapté pour serrer l'élément de couverture 4 vers ou contre la portion d'engagement 14. Cet élément de serrage 16 est fabriqué d'un seul tenant ou d'une seule pièce.

L'ensemble de fixation 8 est muni de moyens de placage 18 adaptés pour solliciter l'élément de serrage 16 contre la portion d'engagement 14 et contre l'élément de couverture 4.

La portion d'engagement 14 dispose d'une première aile 20 et d'une deuxième aile 22, qui sont situées en vis-à-vis, ainsi que d'une âme 24 reliant les première et deuxième ailes 20, 22. Les deux ailes 20, 22 définissent un côté ouvert CO qui est un côté opposé à l'âme 24 et un côté âme CA qui est associé à l'âme 24. A l'état monté, les deux ailes 20, 22 sont disposées de deux côtés opposés de l'élément de support 4.

L'ensemble de fixation 8 définit également une direction d'actionnement D qui est une direction s'étendant du côté ouvert CO au côté âme CA, et qui s'étend sensiblement parallèlement à l'une ou à l'autre des ailes 20, 22.

En l'occurrence, la portion de profil 12, la première aile 20, l'âme 24 et la deuxième aile 22 sont fabriquées d'un seul tenant et de préférence d'une seule pièce.

L'une des deux ailes 20, 22 est une aile de serrage et l'autre des ailes 20, 22 est une aile d'appui. L'aile de serrage est celle contre laquelle l'élément de serrage 16 serre l'élément de couverture 4 et qui est en contact avec cet élément de couverture 4. En l'occurrence, la première aile 20 constitue l'aile de serrage. L'aile d'appui est l'aile qui est hors contact de l'élément de couverture 4 et est en l'occurrence la deuxième aile 22.

Par ailleurs, la distance entre la première aile 20 et la deuxième aile 22 diminue en allant du côté âme CA vers le côté ouvert CO.

La première aile 20 est une aile intermédiaire, c'est-à-dire qu'elle se trouve entre l'âme 24 et la portion de profil 12, tandis que la deuxième aile 22 est une aile libre c'est-à-dire qu'elle est adjacente à l'âme 24 et a une extrémité libre.

Les moyens de placage 18 comprennent une surface de came 26 et une surface de contre-came 28 coopérantes. Ces deux surfaces 26, 28 sont adaptées pour solliciter l'élément de serrage 16 contre l'élément de couverture 4 lors d'un déplacement relatif en translation entre ces deux surfaces 26, 28.

En l'occurrence, la surface de came 26 est formée par l'aile d'appui, donc la deuxième aile 22. La surface de contre-came 28 est formée par la surface de l'élément de serrage 16 qui est en contact avec l'aile 22.

L'élément de serrage 16 et la deuxième aile 22 sont donc adaptés pour solliciter l'élément de serrage 16 contre l'élément de couverture 4 par un déplacement relatif de l'élément de serrage 16 par rapport à la deuxième aile 22 vers le côté ouvert CO.

Les moyens de placage 18 sont autobloquants ainsi s'opposant à une libération de l'élément de serrage 16 uniquement par frottement entre les surfaces de came 26 et les surfaces de contre-came 28 ainsi qu'entre l'élément de serrage 16 et l'élément de couverture 4.

Par ailleurs, l'élément de serrage 16 comporte une surface de serrage qui est en contact avec l'élément de couverture 4. Cette surface de serrage comporte des rainures afin de générer une force de frottement importante pour une force de serrage donnée.

L'ensemble de fixation comporte une surface d'actionnement 18A des moyens de placage 18, qui est adaptée pour actionner les moyens de placage 18 en vue du serrage de l'élément de support 4. Une force de poussée agissant sur cette surface d'actionnement 18A, dans un sens dirigé du côté âme vers CA le côté ouvert CO, déplace l'élément de serrage 16 par rapport à la deuxième aile 22 vers le côté ouvert.

Dans le présent mode de réalisation, l'ensemble de fixation 8 comporte une saillie de poussée 17 qui est fixée à l'élément de serrage 16 et qui forme une surface de frappe 17A. La surface d'actionnement 18A est en l'occurrence constituée par la surface de frappe 17A. La saillie de poussée 17 s'étend de part et d'autre de l'âme 24 et est adaptée pour transmettre une force de poussée agissant sur la surface de frappe 17A à l'élément de serrage 16. De préférence, la saillie de poussée 17 est une tige et s'étend notamment à travers une ouverture ménagée dans l'âme 24. Ainsi, l'ensemble de fixation 8 est fixable à l'élément de support 4 par une simple frappe sur la surface de frappe 17A.

Ce mode de réalisation est particulièrement simple et comporte peu d'éléments.

Sur la figure 2 est montré un deuxième mode de réalisation d'un ensemble de fixation ainsi qu'un élément de couverture 4. La gouttière 6 est omise par rapport à la figure 1.

Uniquement les différences par rapport à l'ensemble de fixation 8 précédemment décrit seront décrites, les éléments analogues portant les mêmes références.

L'élément de serrage 16 n'est pas en contact avec l'aile d'appui, qui est la deuxième aile 22.

Les moyens de placage 18 comprennent un élément de placage 30 qui est un élément distinct de l'élément de serrage 16 et qui est adapté pour solliciter l'élément de serrage 16 vers l'aile de serrage, qui est la première aile 20. L'élément de placage 30 est disposé entre la première aile 20 et la deuxième aile 22. L'élément de placage 30 est en contact avec l'élément de serrage 16 et avec l'aile d'appui, qui est la deuxième aile 22.

Les moyens de placage 18 sont adaptés pour solliciter l'élément de serrage 16 vers l'aile de serrage en déplaçant l'élément de placage 30 vers le côté ouvert CO et en déplaçant cet élément de placage 30 par rapport à l'élément de serrage 16 vers le côté ouvert. A cet effet, l'élément de placage 30 porte la surface de came 26 et une surface d'aile 32. La surface de came 26 est adaptée pour coopérer avec la surface de contre-came 28 de l'élément de serrage 16, de telle sorte à serrer l'élément de serrage 16 contre l'élément de couverture 4 lorsque l'élément de placage 30 se déplace du côté âme CA vers le côté ouvert CO, tout en maintenant l'élément de serrage 16 immobile dans la direction D s'étendant du côté ouvert au côté âme.

Les deux ailes 20, 22 sont parallèles l'une de l'autre dans la direction s'étendant du côté ouvert au côté âme.

La surface de came 26 et la surfaces de contre-came 28 ainsi que la surface d'aile 32 sont formées de telle sorte que les moyens de placage 18 sont autobloquants ainsi s'opposant par frottement à une libération de l'élément de serrage 16, d'une part, entre la surface d'aile 32 et l'aile d'appui et, d'autre part, entre la surface de came 26 et la surface de contre-came 28.

La saillie de poussée 17 est fixée à l'élément de placage 30 et non pas à l'élément de serrage 16. La saillie de poussée 17 s'étend de part et d'autre de l'âme 24 et est adaptée pour transmettre la force de poussée agissant sur la surface de frappe 17A à l'élément de placage 30. De manière analogue au mode de réalisation précédent, la surface d'actionnement 18A est adaptée pour actionner les moyens de placage 18 pour serrer l'élément 4 par une force de poussée sur cette surface d'actionnement 18A dirigée dans un sens dirigé du côté âme vers le côté ouvert CO.

Ce mode de réalisation fonctionne comme suit.

L'élément de couverture 4 est inséré entre la première aile 20 et l'élément de support 16. Ensuite l'élément de placage 30 est déplacé en translation vers le coté ouvert CO par rapport à l'élément de serrage 16. Ainsi, l'élément de serrage 16 est serré contre l'élément de couverture 4. Pendant ce déplacement, l'élément de support 16 reste de préférence immobile par rapport aux ailes 20, 22.

Ce mode de réalisation ménage particulièrement la surface de l'élément de couverture 4 et permet de régler la force de serrage.

Sur la figure 3 est montré l'ensemble de fixation 8 de la figure 2 qui inclut des moyens d'imperdabilité 40 reliant le porte-gouttière 10, l'élément de serrage 16 et, le cas échéant, l'élément de placage 30 de telle sorte à s'opposer à une libération ou à empêcher une libération des uns des autres au moins sous l'action de leur poids propre, et ceci indépendamment de l'orientation de l'ensemble de fixation 8 par rapport à la force de la pesanteur. Les moyens d'imperdabilité 40 comprennent une agrafe d'imperdabilité 42 coiffant la deuxième aile 22 et retenant l'élément de serrage 16 par rapport au porte-gouttière 10. L'agrafe d'imperdabilité 42 s'oppose à une libération de l'élément de serrage 16, l'élément de placage 30 sous l'effet de leur poids propre et indépendamment de la position spatiale de l'ensemble de fixation.

La figure 4 montre un troisième mode de réalisation d'un ensemble de fixation 8. Ce mode de réalisation diffère du deuxième mode de réalisation uniquement par la disposition des éléments de couverture 4, de placage 30 et de serrage 16.

L'aile de serrage est la deuxième aile 22 et l'aile de placage est la première aile 20. En d'autres termes, l'élément de couverture 4 s'applique contre la deuxième aile 22 tandis que l'élément de placage 30 s'applique contre la première aile 20.

Ce mode de réalisation est encore plus facile à monter étant donné que les éléments de serrage 16 et de placage 30 sont situés plus bas que dans le cas du mode de réalisation de la figure 2.

Les figures 5 et 6 montrent la réalisation de l'ensemble de fixation selon l'invention. Ce mode de réalisation diffère du mode de réalisation de la figure 1 par ce qui suit.

La portion d'engagement 14 est constituée d'un profil nervuré.

La distance entre la première aile 20 et la deuxième aile 22 augmente en allant du côté âme CA vers le côté ouvert CO.

L'ensemble de fixation 8 comporte un élément de pince 50. Cet élément de pince 50 comporte une branche de serrage 52 formant l'élément de serrage 16 et une branche intercalée 54.

L'élément de serrage 16 a une forme s'évasant en allant du côté âme ÇA vers le côté ouvert CO.

La branche intercalée s'étend entre la deuxième aile 22 et l'élément de couverture 4.

Les deux branches 52, 54 forment une fente 56 de réception de l'élément de couverture 4. L'élément de pince 50 forme également, au fond de la fente 56, une butée 58.

Cette butée 58 est adaptée pour s'opposer à un déplacement de l'élément de pince 50 par rapport à l'élément de couverture 4 et ceci du chant libre 4A vers la partie courante de l'élément de couverture.

L'élément de serrage 16 et les ailes 20, 22 sont donc adaptés pour solliciter l'élément de serrage 16 et la branche intercalée 54 contre l'élément de couverture 4 par un déplacement relatif en translation des ailes 20, 22 par rapport à l'élément de serrage 16 ou l'élément de pince 50 dans un sens dirigé du côté âme CA vers le côté ouvert CO.

Ainsi, la surface d'actionnement 18A est constituée par l'âme 24. De nouveau, la surface d'actionnement 18A est adaptée pour actionner les moyens de placage 18 pour serrer l'élément 4 par une force de poussée sur cette surface d'actionnement 18A dirigée dans un sens dirigé du côté âme vers le côté ouvert CO.

L'élément de pince 50 ne comporte pas de saillie de poussée 17.

La portion d'engagement 14 comporte également un dispositif de guidage, qui est notamment formé par des pontets de chaque coté de l'aile intermédiaire 20.

Le moyen d'imperdabilité 40 est formé par un dispositif d'arrimage de la pince 50 par rapport à la portion d'engagement 14. Ce dispositif d'arrimage est formé par une patte 60 découpée dans la partie centrale de l'aile intermédiaire 20 et adapté pour crocheter l'élément de pince 50 pour le rendre mobile par rapport à la portion d'engagement 14. Ceci est montré à la figure 6.

L'élément de pince 50 a un profil en forme de "U" ouvert vers l'aile 22.

La fente 56, est destinée à recevoir un élément de couverture 4. La fente 56 a une forme évasée vers le coté ouvert CO à l'état non sollicité de l'élément de pince 50. A l'état serré de l'élément de pince 50, la fente 56 a une largeur qui est constante sur toute sa longueur. La découpe de la fente 56 est conçue pour permettre une élasticité de l'élément de pince autour de l'élément de couverture 4.

Ce mode de réalisation est monté de la façon suivante.

L'ensemble de fixation 8 est glissé sur l'élément de couverture 4 de sorte à recouvrir le chant libre 4A et de sorte que l'élément de pince 50, plus précisément l'élément de serrage 16 et la branche intercalée 54 s'appliquent sur l'élément de support 4. La butée 58 s'applique contre le chant libre 4A et évite que l'élément de pince 50 se déplace par rapport à l'élément de couverture 4.

Ensuite, l'âme 24, et donc la surface d'actionnement 18A, est déplacée par rapport à l'élément de pince 50 et par rapport à l'élément de couverture 4 vers le chant 4A, ainsi serrant les branches de l'élément de pince 50 contre l'élément de couverture 4.

Ce mode de réalisation est facile à fabriquer, en particulier par emboutissage, en raison de la disposition évasant des ailes 20, 22 et l'absence de la saillie de poussée. Aussi, la surface d'actionnement 18 est relativement large étant donné qu'elle est formée par l'âme 24.

Par rapport aux modes de réalisation des figures 2 à 4, l'ensemble de fixation 8 est constitué de 2 pièces ce qui apporte, une plus grande facilité d'usage et une économie de production.

Par rapport au mode de réalisation de la figure 1, il n'y a aucun glissement relatif entre la toiture et ensemble de fixation lors du serrage de l'ensemble de fixation autour de l'élément de couverture, évitant rayures ou griffures sur le matériau de toiture.

Les figures 7 et 8 montrent des éléments de pince 50 selon deux variantes. L'élément de pince 50 de la figure 7 est un élément de pince 50 qui est particulièrement adapté pour la fixation sur un élément de couverture 4 qui est une plaque ciment. La largeur de la fente 56 est comprise entre 7 et 9mm. L'élément de pince 50 de la figure 8 est particulièrement adapté pour un élément de couverture 4 qui est une plaque plastique. La fente 56 a une largeur qui est comprise entre 3 et 6mm.

Généralement, la fente 56 a une largeur croissante de son origine vers sa partie ouverte.

L'ensemble de fixation peut donc être utilisé pour des toits ayant des éléments de couverture en matières différentes. Le fonctionnement reste toutefois identique.

Une variante non représentée de l'ensemble de serrage comporte les caractéristiques suivantes par rapport au mode de réalisations précédent.

L'élément de serrage 16 porte une butée qui est adaptée pour s'opposer à un déplacement de l'élément de serrage 16 par rapport à l'élément de couverture 4 et ceci du chant libre 4A vers la partie courante de l'élément de couverture. Cette butée est formée par un nez de retenue en saillie sur l'élément de serrage 16.

L'élément de serrage 16 et la deuxième aile 22 sont également adaptés pour solliciter l'élément de serrage 16 contre l'élément de couverture 4 par un déplacement relatif en translation de la deuxième aile 22 par rapport à l'élément de serrage 16 vers le côté ouvert CO.

Cette variante est montée de la façon suivante.

L'ensemble de fixation 8 est glissé sur l'élément de couverture 4 de sorte à recouvrir le chant libre 4A et de sorte que la deuxième aile 22 et l'élément de serrage 16 s'appliquent sur l'élément de support 4. La butée s'applique contre le chant libre 4A et évite que l'élément de serrage 16 se déplace.

Ensuite, la deuxième aile 22 est déplacée par rapport à l'élément de serrage 16 et par rapport à l'élément de couverture 4 vers le chant 4A, ainsi serrant l'élément de serrage 16 contre l'élément de couverture 4.

L'invention comporte également l'une ou plusieurs des caractéristiques suivantes :
- La distance entre la première aile 20 et la deuxième aile 22 augmente en allant du côté âme CA vers le côté ouvert CO.
- L'une des ailes est une aile libre 22 et l'autre des ailes est une aile intermédiaire 20, et soit l'aile de serrage est l'aile intermédiaire 20 et l'aile d'appui est l'aile libre 22 soit l'aile de serrage est l'aile libre 22 et l'aile d'appui est l'aile intermédiaire 20.
- l'élément de placage 30 est disposé entre les deux ailes 20,22.
- l'élément de couverture 4 est en contact avec l'élément de serrage 16.
- l'élément de couverture 4 est en contact avec la branche intercalée 54 ou avec l'aile de serrage.

Lors de l'utilisation de l'ensemble de fixation, au moins l'une des étapes suivantes est effectuée :
a) l'ensemble de fixation est amené dans un état de serrage de l'élément de couverture par une poussée sur une surface d'actionnement 18A qui déplace la surface d'actionnement 18A en translation vers le chant libre 4A.
b) lors de l'amené de l'ensemble de fixation dans l'état de serrage, l'élément de serrage 16 ou l'élément de pince 50 reste immobile par rapport à l'élément de couverture.

En résumé, les différents modes de réalisation apportent au moins l'un des avantages suivants :
1) facilité de montage : la pince se place, sans effort et sans résistance, sur l'élément de couverture (tôle bac acier, alliage de ciment, plastique...) et se fixe d'un simple coup de marteau.
2) simplicité du système, qui ne comporte que deux pièces, solidaires l'une de l'autre.
3) absence, pour le modèle suivant figure 5 et suivantes, de mouvement relatif des pièces en contact avec l'élément de toiture, évitant toute dégradation de cette dernière.
4) fonctionnement identiquement efficace pour tous les types de toitures, quelque soit le matériau utilisé.

L'invention peut également porter sur les caractéristiques suivantes :

Ensemble de fixation pour un crochet de gouttière, du type comprenant
- un porte-gouttière (10) ayant d'une part une portion de profil (12) adaptée pour porter le crochet de gouttière (6) et d'autre part une portion d'engagement (14) dans laquelle peut s'engager un élément de couverture (4),
   la portion d'engagement (14) ayant deux ailes (20,22), dont une aile de serrage et une aile d'appui, et une âme (24) reliant les deux ailes, les deux ailes définissant un côté ouvert (CO) qui est opposé à l'âme et un côté âme (CA) qui est associé à l'âme,
- un élément de serrage (16) adapté pour serrer l'élément de couverture vers ou contre l'aile de serrage,
   **caractérisé en ce que** l'ensemble de fixation comporte des moyens de placage (18) adaptés pour solliciter l'élément de serrage (16) vers l'aile de serrage
- soit en déplaçant l'élément de serrage (16) par rapport à l'une des ailes (20, 22) vers le côté ouvert (CO) ;
- soit en maintenant l'élément de serrage (16) immobile dans une direction (D) s'étendant du côté ouvert au côté âme ;
- soit en déplaçant au moins l'une des ailes (20, 22) par rapport à l'élément de serrage (16) vers le côté ouvert (CO),
   et en ce que l'ensemble de fixation comporte une surface d'actionnement (18A) des moyens de placage (18), qui est adaptée pour actionner les moyens de placage pour serrer l'élément de couverture (4) par poussée dans un sens dirigé du côté âme (CA) vers le côté ouvert (CO).

Les moyens de placage comprennent un élément de placage (30) qui est adapté pour solliciter l'élément de serrage vers l'aile de serrage en déplaçant l'élément de placage dans ladite direction vers le côté ouvert.

L'ensemble comprend une pince de serrage (50) ayant une branche de serrage (52), qui forme l'élément de serrage (16) et une branche intercalée (54).

Les deux ailes sont parallèles l'une de l'autre dans ladite direction.

Les moyens de placage comprennent l'aile d'appui, et en ce que la distance entre les deux ailes (20,22) diminue en allant du côté âme (CA) vers le côté ouvert (CO).

Les moyens de placage (18) sont des moyens autobloquants s'opposant par frottement à une libération de l'élément de serrage.

L'ensemble de fixation comporte des moyens d'imperdabilité (40) reliant le porte-gouttière (10), l'élément de serrage (16) et, le cas échéant, l'élément de placage, de telle sorte à s'opposer à une libération les uns des autres au moins sous l'action de leur poids propre, et notamment indépendamment de l'orientation par rapport à la force de la pesanteur.

Les moyens d'imperdabilité (40) comprennent une agrafe d'imperdabilité (42) coiffant l'une des ailes et retenant au moins l'élément de serrage (16).

Toit comportant un élément de toit (4) et un crochet de gouttière (6), **caractérisé en ce que** le crochet de gouttière est fixé à l'élément de toit par l'intermédiaire d'un ensemble de fixation tel que défini ci-dessus.

Utilisation de l'ensemble de fixation tel que défini ci-dessus, comprenant l'étape : amener l'ensemble de fixation dans un état de serrage de l'élément de couverture par une poussée sur la surface d'actionnement (18A) qui déplace la surface d'actionnement (18A) en translation vers le coté ouvert (CO) ou un chant libre (4A).

## Revendications

1. Ensemble de fixation pour un crochet de gouttière, du type comprenant
- un porte-gouttière (10) ayant d'une part une portion de profil (12) adaptée pour porter le crochet de gouttière (6) et d'autre part une portion d'engagement (14) dans laquelle peut s'engager un élément de couverture (4),
la portion d'engagement (14) ayant deux ailes (20,22), dont une aile de serrage et une aile d'appui, et une âme (24) reliant les deux ailes, les deux ailes définissant un côté ouvert (CO) qui est opposé à l'âme et un côté âme (CA) qui est associé à l'âme,
- un élément de serrage (16) adapté pour serrer l'élément de couverture vers ou contre l'aile de serrage,
l'ensemble de fixation comportant des moyens de placage (18) adaptés pour solliciter l'élément de serrage (16) vers l'aile de serrage en déplaçant au moins l'une des ailes (20, 22) par rapport à l'élément de serrage (16) vers le côté ouvert (CO),
l'ensemble de fixation comportant une surface d'actionnement (18A) des moyens de placage (18), qui est adaptée pour actionner les moyens de placage
pour serrer l'élément de couverture (4) par poussée dans un sens dirigé du côté âme (CA) vers le côté ouvert (CO), l'ensemble comprenant une élément de pince (50) ayant une branche de serrage (52), qui forme l'élément de serrage (16) et une branche intercalée (54), **caractérisé en ce que** la branche de serrage et la branche intercalée forment une
fente (56) de réception de l'élément de couverture (4).

2. Ensemble de fixation selon la revendication 1, **caractérisé en ce que** l'élément de pince (50) forme, au fond de la fente (56) une butée (58).

3. Ensemble de fixation selon l'une quelconque des revendications précédentes, **caractérisé en ce que** la branche intercalée (54) s'étend entre une deuxième aile et l'élément de couverture, et **en ce que** la deuxième aile est l'aile d'appui (22).

4. Ensemble de fixation selon l'une des revendications précédentes, **caractérisé en ce que** les moyens de placage (18) sont des moyens autobloquants s'opposant par frottement à une libération de l'élément de serrage.

5. Ensemble de fixation selon l'une quelconque des revendications précédentes, **caractérisé en ce que** l'ensemble de fixation comporte des moyens d'imperdabilité (40) reliant le porte-gouttière (10), l'élément de serrage (16) et, le cas échéant, l'élément de placage, de telle sorte à s'opposer à une libération les uns des autres au moins sous l'action de leur poids propre, et notamment indépendamment de l'orientation par rapport à la force de la pesanteur.

6. Ensemble de fixation selon la revendication 5, **caractérisé en ce que** les moyens d'imperdabilité (40) comprennent une agrafe d'imperdabilité (42) coiffant l'une des ailes et retenant au moins l'élément de serrage (16).

7. Ensemble de fixation selon la revendication 5, **caractérisé en ce que** l'ensemble de fixation est constitué de deux pièces.

8. Toit comportant un élément de toit (4) et un crochet de gouttière (6), **caractérisé en ce que** le crochet de gouttière est fixé à l'élément de toit par l'intermédiaire d'un ensemble de fixation selon l'une quelconque des revendications précédentes.

9. Utilisation de l'ensemble de fixation selon l'une quelconque des revendications 1 à 7, comprenant l'étape : amener l'ensemble de fixation dans un état de serrage de l'élément de couverture par une poussée sur la surface d'actionnement (18A) qui déplace la surface d'actionnement (18A) en translation vers le coté ouvert (CO) ou un chant libre (4A).

## Patentansprüche

1. Befestigungseinheit für einen Dachrinnenhalter der Art, die Folgendes umfasst:
- einen Dachrinnenhalter (10), der einerseits einen Profilabschnitt (12) aufweist, der ausgelegt ist, um den Dachrinnenhalter (6) zu tragen, und andererseits einen Eingriffsabschnitt (14), in den ein Abdeckelement (4) eingreifen kann,
wobei der Eingriffsabschnitt (14) zwei Flügel (20, 22) aufweist, darunter einen Spannflügel und einen Stützflügel, und einen Steg (24), der die zwei Flügel miteinander verbindet, wobei die zwei Flügel eine offene Seite (CO) definieren, die dem Steg gegenüber liegt, und eine Stegseite (CA), die mit dem Steg assoziiert ist,
- ein Spannelement (16), das ausgelegt ist, um das Abdeckelement auf oder gegen den Spannflügel zu spannen,
wobei die Befestigungseinheit Verkleidungsmittel (18) umfasst, die ausgelegt sind, um das Spannelement (16) auf den Spannflügel hin zu belasten, indem mindestens einer der Flügel (20, 22) mit Bezug auf das Spannelement (16) hin zur offenen Seite (CO) verschoben wird, wobei die Befestigungseinheit eine Betätigungsfläche (18A) des Verkleidungsmittels (18) umfasst, die ausgelegt ist, um die Verkleidungsmittel zu betätigen, um das Abdeckelement (4) durch Drücken in einer Richtung zu spannen, die von der Stegseite (CA) hin zur offenen Seite (CO) gerichtet ist, wobei die Einheit ein Zangenelement (50) umfasst, das einen Spannarm (52) aufweist, der das Spannelement (16) bildet, und einen verzahnten Arm (54) **dadurch gekennzeichnet, dass** der Spannarm und der verzahnte Arm einen Schlitz (56) zur Aufnahme des Abdeckelements (4) bilden.

2. Befestigungseinheit nach Anspruch 1, **dadurch gekennzeichnet, dass** das Zangenelement (50) am Boden des Schlitzes (56) einen Anschlag (58) bildet.

3. Befestigungseinheit nach einem der vorhergehenden Ansprüche, **dadurch gekennzeichnet, dass** sich der verzahnte Arm (54) zwischen einem zweiten Flügel und dem Abdeckelement erstreckt, und dadurch, dass der zweite Flügel der Stützflügel (22) ist.

4. Befestigungseinheit nach einem der vorhergehenden Ansprüche, **dadurch gekennzeichnet, dass** die Verkleidungselemente (18) selbstsperrende Mittel sind, die sich durch Reibung einer Freisetzung des Spannelements entgegensetzen.

5. Befestigungseinheit nach einem der vorhergehenden Ansprüche, **dadurch gekennzeichnet, dass** die Befestigungseinheit Verlustsicherungsmittel (40) umfasst, die den Dachrinnenhalter (10), das Spannelement (16) und gegebenenfalls das Verkleidungsmittel derart miteinander verbinden, dass sie sich einer Freisetzung der einen von den anderen mindestens unter der Einwirkung ihres eigenen Gewichts entgegensetzen, und insbesondere unabhängig von der Ausrichtung mit Bezug auf die Schwerkraft.

6. Befestigungseinheit nach Anspruch 5, **dadurch gekennzeichnet, dass** die Verlustsicherungsmittel (40) eine Verlustsicherungsklammer (40) umfassen, die einen der Flügel abdeckt und mindestens eine Spannelement (16) zurückhält.

7. Befestigungseinheit nach Anspruch 5, **dadurch gekennzeichnet, dass** die Befestigungseinheit aus zwei Stücken besteht.

8. Dach, umfassend ein Dachelement (4) und einen Dachrinnenhalter (6), **dadurch gekennzeichnet, dass** der Dachrinnenhalter an das Dachelement mit Hilfe einer Befestigungseinheit nach einem der vorhergehenden Ansprüche befestigt ist.

9. Verwendung der Befestigungseinheit nach einem der Ansprüche 1 bis 7, umfassend den Folgenden Schritt: Bringen der Befestigungseinheit in einen Spannungszustand des Abdeckelements durch Drücken auf die Betätigungsfläche (18A), wodurch die Betätigungsfläche (18A) in Translation hin zur offenen Seite (CO) oder eine freie Schmalkante (4A) verschoben wird.

## Claims

1. An attachment assembly for a gutter bracket, comprising:
- a gutter retaining mechanism (10) having a profile portion (12) suitable for retaining the gutter bracket (6) on the one hand, and an engaging portion (14) in which a covering element (4) can engage on the other hand,
the engaging portion (14) having two wings (20, 22), including a gripping wing and a support wing, and a core (24) connecting the two wings, the two wings defining an open side (CO) that is opposite the core and a core side (CA) that is associated with the core,
- a gripping element (16) suitable for gripping the covering element toward or against the gripping wing,
the attachment assembly including pressing means (18) suitable for biasing the gripping element (16) toward the gripping wing by moving at least one of the wings (20, 22) relative to the gripping element (16) toward the open side (CO),
the attachment assembly including an actuating surface (18A) of the pressing means (18), which is suitable for actuating the pressing means to grip the covering element (4) by pushing in a direction oriented from the core side (CA) toward the open side (CO), the assembly comprising a clamping element (50) having a gripping branch (52), which forms the gripping element (16), and an intermediary branch (54),
**characterized in that** the gripping branch and the intermediary branch form a slit (56) for receiving the covering element (4).

2. The attachment assembly according to claim 1, **characterized in that** the clamping element (50) forms a stop (58) at the bottom of the slit (56).

3. The attachment assembly according to any one of the preceding claims, **characterized in that** the intermediary branch (54) extends between a second wing and the covering element, and **in that** the second wing is the bearing wing (22).

4. The attachment assembly according to one of the preceding claims, **characterized in that** the pressing means (18) are self-locking means opposing a release of the gripping element by friction.

5. The attachment assembly according to any one of the preceding claims, **characterized in that** the attachment assembly includes locking means (40) connecting the gutter retaining mechanism (10), the gripping element (16) and, if applicable, the pressing element, so as to oppose a release of some from the others at least under the action of their own weight, and in particular independently of the orientation relative to the gravitational force.

6. The attachment assembly according to claim 5, **characterized in that** the locking means (40) comprise a locking staple (42) capping one of the wings and retaining at least the gripping element (16).

7. The attachment assembly according to claim 5, **characterized in that** the attachment assembly is made up of two parts.

8. A roof including a roof element (4) and a gutter bracket (6), **characterized in that** the gutter bracket is attached to the roof element by means of an attachment assembly according to any one of the preceding claims.

9. A use of the attachment assembly according to any one of claims 1 to 7, comprising the following steps: bringing the attachment assembly into a state gripping the covering element by pushing on the actuating surface (18A), which translates the actuating surface (18A) toward the open side (CO) or a free edge (4A).
